# EUROPÄISCHE PATENTSCHRIFT

(11) **EP 3 683 118 B1**
(45) Veröffentlichungstag und Bekanntmachung des Hinweises auf die Patenterteilung: **17.12.2025**
(21) Anmeldenummer: 19151779.6
(22) Anmeldetag: 15.01.2019
(51) Int. Cl.: B61L 27/53, B61L 5/18

(54) **VERFAHREN ZUR ÜBERWACHUNG DER AUSRICHTUNG UND/ODER DER SICHTBARKEIT EINES SIGNALLEUCHTPUNKTS IM SCHIENENGEBUNDENEN VERKEHR**
METHOD FOR MONITORING THE ORIENTATION AND/OR THE VISIBILITY OF A SIGNAL LIGHT POINT FOR RAIL TRAFFIC
PROCÉDÉ DE SURVEILLANCE DE L'ORIENTATION ET / OU DE LA VISIBILITÉ D'UN POINT DE FEUX DE SIGNALISATION DANS UN TRANSPORT FERROVIAIRE

(43) Veröffentlichungstag der Anmeldung: 22.07.2020
(73) Patentinhaber: Siemens Mobility AG, 8304 Wallisellen (CH)
(72) Erfinder: MOSER, Mario, 9630 Wattwil (CH); SCHUMACHER, Reto, 8180 Bülach (CH); HOFFMANN, Alexandra, 8304 Wallisellen (CH)
(74) Vertreter: Siemens Patent Attorneys

(56) Entgegenhaltungen:
- US-A1- 2014 151 512
- FLAMMINI FRANCESCO ET AL: "Towards Automated Drone Surveillance in Railways: State-of-the-Art and Future Directions", 21 October 2016, INTERNATIONAL CONFERENCE ON COMPUTER ANALYSIS OF IMAGES AND PATTERNS. CAIP 2017: COMPUTER ANALYSIS OF IMAGES AND PATTERNS; [LECTURE NOTES IN COMPUTER SCIENCE; LECT.NOTES COMPUTER], SPRINGER, BERLIN, HEIDELBERG, PAGE(S) 336 - 348, ISBN: 978-3-642-17318-9, XP047360148

## Beschreibung

Die vorliegende Erfindung bezieht sich auf ein Verfahren zur Überwachung der Ausrichtung und/oder der Sichtbarkeit eines vorhandenen und/oder geplanten Signalleuchtpunkts im schienengebundenen Verkehr.

Lichtsignale spielen im schienengebundenen Verkehr auch im Zuge der zunehmenden Ausrüstung von Eisenbahnstrecken mit dem europäischen Zugsicherungssystem ETCS noch eine sehr tragenden Rolle zur Steuerung des Schienenverkehrs. Ein Lichtsignal kann dabei mehrere Signalleuchtpunkte umfassen, die bei entsprechender Ansteuerung Fahrbegriffe, wie FAHRT, LANGSAMFAHRT oder HALT, anzeigen. Zur Erzielung der notwendigen Sicherheit ist es enorm wichtig, dass der Lokführer nicht an der Wahrnehmung des richtigen für ihn relevanten Signalbegriffs gehindert ist und die Signalleuchtpunkte gut erkennen kann.

Vor der Aufstellung eines Lichtsignals wird daher das Streckenprofil im Anfahrweg zum Lichtsignal analysiert und eine Lichtstärkenverteilung, z.B. mittels Streuscheibe, gewählt, die gewähren soll, dass sich der Zugführer bei der Annäherung an das Lichtsignal immer in der Hauptabstrahlkeule des Signalleuchtpunktes befindet. Bei der Werksprüfung eines neu aufgestellten Lichtsignals wird die Abstrahlcharakteristik zunächst durch eine Begehung und im Anschluss daran mit Hilfe einer Lokfahrt überprüft. Dabei müssen die gesetzmässig vereinbarten Kriterien für die Ausrichtung und die Sichtbarkeit erfüllt werden. Diese Überprüfung führt zu einem zusätzlichen Aufwand und erfordert das Vorhandensein von Menschen am Gleis und eine Testfahrt, die den normalen Ablauf des Zugverkehrs stört.

Das Dokument US 2014/151512 A1 offenbart die Überwachung der Ausrichtung einer Signalleuchte durch Messung ihrer Abstrahlcharakteristiken unter Verwendung von Messgeräten, die an Bord eines Zuges vorgesehen sind.

Der vorliegenden Erfindung liegt daher die Aufgabe zugrunde, ein Verfahren zur Überwachung der Ausrichtung und/oder der Sichtbarkeit eines vorhandenen und/oder geplanten Signalleuchtpunkts im schienengebundenen Verkehr anzugeben, bei dem die Einhaltung der regulatorischen/geforderten Grenzwerte gewährleistet ist, ohne dass der Gleisbereich zu begehen ist und eine separate Testfahrt erforderlich ist.

Diese Aufgabe wird erfindungsgemäss durch ein Verfahren zur Überwachung der Ausrichtung und/oder der Sichtbarkeit eines vorhandenen und/oder für eine Inbetriebnahme vorgesehenen Signalleuchtpunkts im schienengebundenen Verkehr gelöst, welches die folgenden Verfahrensschritte umfasst:
a) Bestimmen eines für die Überwachung vorgesehenen Signalleuchtpunkt;
b) in Abhängigkeit von dem bestimmten Signalleuchtpunkt das Bestimmen eines von einem Schienenfahrzeug befahrbaren Gleisabschnitts, auf dem das von dem Signalleuchtpunkt abgestrahlte Signallicht einem Führer des Schienenfahrzeugs oder einem Kamerasystem des Schienenfahrzeugs zur Kenntnis gebracht werden soll;
c) Abfliegen des zuvor bestimmten Gleisabschnitts mit einer mit einem Kamerasystem ausgestatteten Drohne und dabei das Aufzeichnen des von dem Signalleuchtpunkt abgestrahlten Signallichts; und
d) Auswerten des aufgezeichneten Verlaufs des Signallichts in Bezug auf vorgebbare Kriterien für die Ausrichtung und/oder Sichtbarkeit von Signalleuchtpunkten.

Auf diese Weise kann der Signalpunkt ohne die Anwesenheit von Personen auf dem Gleis und ohne die Vornahme einer Testfahrt auf seine ordungsgemässe Ausrichtung und/oder Sichtbarkeit geprüft werden. Zudem kann die Drohne den Gleisabschnitt in Zugpausen befliegen, sodass auch der fahrplanmässige Betrieb auf diesem Streckenabschnitt nicht durch dieses Überprüfungsverfahren behindert wird.

Zu einer weitgehend automatischen Steuerung der Drohne ist es sinnvoll, wenn anhand des bestimmten Gleisabschnitts ein Satz von Flugsteuerdaten, z.B. GPS-Datenverlauf, bestimmt wird, der zur Steuerung des Fluges der Drohne genutzt wird. Damit kann die Drohne bei Vorhandensein eines drohnenseitigen Ortsbestimmungssystems (wie z.B. ein GPS-Sensor) den Streckenabschnitt selbsttätig gemäss dem gewünschten Verlauf auf Führerstandshöhe abfliegen und das vom Lichtsignal abgestrahlte Signallicht aufzeichnen.

Mit einer entsprechenden Ausrüstung der Drohne mit der das Signallicht aufnehmenden Kamera oder auch einer separaten zusätzlichen Kamera und entsprechenden auf der Drohne vorhandenen Mitteln (DSP und Software) zur Videoauswertung (Bildbearbeitung) ist es möglich, dass die Drohne selbststeuernd, beispielsweise anhand einer Erkennung des Gleises, etwa in der Position des Führers des Schienenfahrzeugs den zuvor bestimmten Gleisabschnitt abfliegt. Somit kann die Drohne ihre Flughöhe selbsttätig einstellen und hinsichtlich der Flugsteuerdaten kann die Angabe eines Anfangspunktes und eines Endpunktes des abzufliegenden Gleisabschnitts bereits ausreichend sein, um den Kontrollflug durchführen zu können.

Zusätzlich kann es vorgesehen sein, dass die Drohne ihre Position periodisch mit den Flugsteuerdaten auf Richtigkeit abgleicht.

Weiter kann es vorgesehen sein, dass das Auswerten des aufgezeichneten Verlaufs des Signallichts in Bezug auf vorgebbare Kriterien für die Ausrichtung und/oder Sichtbarkeit von Signalleuchtpunkten direkt auf der Drohne vorgenommen wird und eine nicht-tolerierbare Abweichung von den vorgebbaren Kriterien von der Drohne an ein Bodensystem zurückgemeldet wird, so dass beispielsweise direkt eine Rückmeldung an das Aufstellpersonal abgegeben werden.

Besonders vorteilhaft kann es dann sein, wenn der Signalleuchtpunkt in Antwort auf die zurückgemeldete nicht-tolerierbare Abweichung im Hinblick auf die Ausrichtung und/oder die Sichtbarkeit neu ausgerichtet wird, beispielsweise direkt durch das am Lichtsignal befindliche Aufstellpersonal. So kann die optimale Ausrichtung des Lichtsignals iterativ vorgenommen werden, da die Drohne problemlos in der Lage ist einen Gleisabschnitt von einigen Hundert Metern Länge mehrmals in kurzer Zeit abzufliegen, was beispielsweise mit einem Testzug in der Regel aufwendiger ist, da der Testzug oder der Testwagen den Gleisabschnitt dann länger belegt.

Zu einer weiteren Vereinfachung des Verfahrens kann es kommen, wenn das zu überwachende Lichtsignal von der Drohne anhand einer mit dem Lichtsignal assoziierten Signalbezeichnungsinformation, beispielsweise ein Signalbezeichnungsschild, und/oder anhand des von dem Lichtsignal angezeigten Signalbegriff selbsttätig erkannt wird. Die Drohne kann so beispielsweise am Start des Erkennungsfluges direkt vor dem Standort des Lichtsignals das Lichtsignal erkennen und dann den Flug in der Position eines Lokführers etwa 2 bis 3 Meter über dem Gleis entlang des bestimmten Gleisabschnitts starten.

Weitere vorteilhafte Ausgestaltungen der vorliegenden Erfindung sind den übrigen Unteransprüchen zu entnehmen.

Vorteilhafte Ausführungsbeispiele der vorliegenden Erfindung werden nachfolgend mit Bezug auf die anhängende Zeichnung näher erläutert. Dabei zeigt die Figur schematisch einen Aufstellort 2 eines Lichtsignals S an einem Gleis 4. Für die Abstrahlcharakteristik des Lichtsignals S ist eine Erkennweitenkurve 6 definiert, innerhalb derer ein das Gleis 4 befahrender Lokführer das von dem Lichtsignal 4 abgestrahlte Signallicht mit einer vorgegebenen Leuchtstärke wahrnehmen können muss. Dabei sind mit dem Buchstaben D jeweils die Abstände des Gleises 4 von dem Lichtsignal 4 angegeben. Der durch die Erkennweitenkurve 6 definierte Bereich weist hier eine Länge von etwa 300 Meter auf, was bei einer Geschwindigkeit von 160 km/h (ca. 45 m/s) einer Zeitdauer von knapp sieben Sekunden entspricht, die dem Lokführer zum Erkennen des Lichtsignals S vom Eintreten in die Erkennweitenkurve 6 bis zum Erreichen des Lichtsignals S verbleiben.

Bei dem Verfahren zur Überwachung der Ausrichtung und/oder der Sichtbarkeit eines vorhandenen und/oder geplanten Signalleuchtpunkts (hier das Lichtsignal S) wird der Aufstellort 2 des Lichtsignals S bestimmt und beispielsweise in Form von GPS-Daten gespeichert. Ausgehend von diesem Aufstellort 2 wird unter Berücksichtung der Erkennweitenkurve 6 der von einem hier nicht weiter dargestellten Schienenfahrzeug befahrbare Gleisabschnitts bestimmt, auf dem das von dem Lichtsignal S abgestrahlte Signallicht (hier als Abstrahlkegel 8 schematisch dargestellt) einem Führer des Schienenfahrzeugs oder einem Kamerasystem eines autonom fahrenden Schienenfahrzeugs zur Kenntnis gebracht werden muss. Für das Gleis 4 wird somit durch den Aufstellort 2 des Lichtsignals S und einen Endpunkt 10 am Ende der Erkennweitenkurve 6 der Gleisabschnitt definiert, der zur Überprüfung der Abstrahlcharakteristik zu verifizieren ist.

Dieser somit bestimmte Gleisabschnitt wird nun mit einer mit einem Kamerasystem ausgestatteten, aber hier nicht weiter dargestellten Drohne abgeflogen. Dabei wird das Lichtsignal S abgestrahlte Signallicht aufgezeichnet. Der aufgezeichnete Verlauf des Signallichts wird dann in Bezug auf die vorgebenen Kriterien für die Ausrichtung und/oder Sichtbarkeit von Signalleuchtpunkten untersucht.

Zur Steuerung der Drohne wird anhand des bestimmten Gleisabschnitts ein Satz von Flugsteuerdaten, z.B. GPS-Datenverlauf, ermittelt. Dieser Flugsteuerdatensatz kann dabei beispielsweise nur den Aufstellort 2 und den Endpunkt 10 umfassen. Ergänzend kann aber auch der gesamte Verlauf des Gleisabschnitts in Form von GPS-Daten bestimmt werden. Die Drohne ist hier typischerweise mit Bildverarbeitungsmitteln zur Erkennung des Gleises 4 ausgestattet, sodass die Drohne selbststeuernd etwa in der Position des Führers des Schienenfahrzeugs den zuvor bestimmten Gleisabschnitt abfliegt. Dabei kann die Drohne ihre Position periodisch mit den Flugsteuerdaten auf Richtigkeit abgleichen.

Im vorliegenden Ausführungsbeispiel ist die Drohne auch dahingehend ausgerüstet, dass das Auswerten des aufgezeichneten Verlaufs des Signallichts in Bezug auf vorgebbare Kriterien für die Ausrichtung und/oder Sichtbarkeit von Signalleuchtpunkten bereits auf der Drohne vorgenommen wird und eine nicht-tolerierbare Abweichung von den vorgebbaren Kriterien zurückgemeldet wird, beispielsweise an einen Steuerstand für die Drohne. In Antwort auf die zurückgemeldete nicht-tolerierbare Abweichung kann das Lichtsignal S im Hinblick auf die Ausrichtung und/oder die Sichtbarkeit entsprechend ausgerichtet werden und/oder mit einer entsprechenden Streulinse und/oder anderen optischen Elementen (z.B. Linse) versehen werden. Diese Überprüfung des Lichtsignals S muss dann für jeden auf dem Lichtsignal S angeordneten Leuchtpunkt vorgenommen werden. Dabei können im Betrieb auch mehrere Leuchtpunkte gemeinsam zur Anzeige eines bestimmten Signalbegriffs leuchten. Beim Start der Drohne kann es so auch vorgesehen sein, dass die Drohne das zu überwachende Lichtsignal S anhand einer mit dem Lichtsignal S assoziierten Signalbezeichnungsinformation - in der Regel wird hierzu ein Signalbezeichnungsschild verwendet - und/oder anhand des abgestrahlten Signalbegriffs selbsttätig erkennt. Bezüglich der Erkennung des Signalbegriffs muss der Drohne natürlich auch vor dem Beginn des Überprüfungsfluges der zu findende Signalbegriff mitgeteilt werden. Nur der Vollständigkeit halber sei hier erwähnt, dass die Drohne mit entsprechenden Kommunikationsmitteln zum Empfang und Abstrahlen von drahtlos übertragenen Mitteilungen ausgestattet ist.

Somit kann der Signalpunkt S auch ohne die Anwesenheit von Personen auf dem Gleis 4 und ohne die Vornahme einer Testfahrt auf seine ordungsgemässe Ausrichtung und/oder Sichtbarkeit geprüft werden. Zudem kann die Drohne den Gleisabschnitt in Zugpausen wiederholt befliegen, sodass auch der fahrplanmässige Betrieb auf diesem Streckenabschnitt nicht durch dieses Überprüfungsverfahren behindert wird und trotzdem eine optimale Ausrichtung des Lichtsignals S bzw. genau gesagt dessen Signalleuchtpunkte, erreicht wird.

## Patentansprüche

1. Verfahren zur Überwachung der Ausrichtung und/oder der Sichtbarkeit eines vorhandenen und/oder für eine Inbetriebnahme vorgesehenen Signalleuchtpunkts eines Lichtsignals (S) im schienengebundenen Verkehr, umfassend die folgenden Verfahrensschritte:
a) Bestimmen des für die Überwachung vorgesehenen Signalleuchtpunkts;
b) in Abhängigkeit von dem bestimmten Signalleuchtpunkt (S) das Bestimmen eines von einem Schienenfahrzeug befahrbaren Gleisabschnitts, auf dem das von dem Signalleuchtpunkt abgestrahlte Signallicht (8) einem Führer des Schienenfahrzeugs oder einem Kamerasystem des Schienenfahrzeugs zur Kenntnis gebracht werden soll;
c) Abfliegen des zuvor bestimmten Gleisabschnitts mit einer mit einem Kamerasystem ausgestatteten Drohne und dabei das Aufzeichnen des von dem Signalleuchtpunkt abgestrahlten Signallichts (8); und
d) Auswerten des aufgezeichneten Verlaufs des Signallichts (8) in Bezug auf vorgebbare Kriterien für die Ausrichtung und/oder Sichtbarkeit des Signalleuchtpunkts.

2. Verfahren nach Anspruch 1,
**dadurch gekennzeichnet, dass**
anhand des bestimmten Gleisabschnitts ein Satz von Flugsteuerdaten, z.B. GPS-Datenverlauf, bestimmt wird, der zur Steuerung des Fluges der Drohne genutzt wird.

3. Verfahren nach Anspruch 1 oder 2,
**dadurch gekennzeichnet, dass**
die Drohne selbststeuernd, beispielsweise anhand einer Erkennung des Gleises, etwa in der Position des Führers des Schienenfahrzeugs den zuvor bestimmten Gleisabschnitt abfliegt.

4. Verfahren nach Anspruch 3,
**dadurch gekennzeichnet, dass**
die Drohne ihrer Position periodisch mit den Flugsteuerdaten auf Richtigkeit abgleicht.

5. Verfahren nach einem der vorangehenden Ansprüche,
**dadurch gekennzeichnet, dass**
das Auswerten des aufgezeichneten Verlaufs des Signallichts (8) in Bezug auf vorgebbare Kriterien für die Ausrichtung und/oder Sichtbarkeit von Signalleuchtpunkten auf der Drohne vorgenommen wird und eine nicht-tolerierbare Abweichung von den vorgebbaren Kriterien zurückgemeldet wird.

6. Verfahren nach Anspruch 5,
**dadurch gekennzeichnet, dass**
der Signalleuchtpunkt in Antwort auf die zurückgemeldete nicht-tolerierbare Abweichung im Hinblick auf die Ausrichtung und/oder die Sichtbarkeit neu ausgerichtet wird.

7. Verfahren nach einem der Ansprüche 1 bis 6,
**dadurch gekennzeichnet, dass**
das zu überwachende Lichtsignal (S) von der Drohne anhand einer mit dem Lichtsignal (S) assoziierten Signalbezeichnungsinformation, beispielsweise ein Signalbezeichnungsschild, und/oder anhand eines von dem Lichtsignal (S) angezeigten Signalbegriffs selbsttätig erkannt wird.

## Claims

1. Method for monitoring the alignment and/or the visibility of a signal light point, available and/or provided for a commissioning, of a light signal (S) in rail traffic, comprising the following method steps:
a) determining the signal light point provided for the monitoring;
b) as a function of the determined signal light point (S), determining a section of track traversable by a rail vehicle, on which section of track the signal light (8) emitted by the signal light point is to be brought to the attention of a driver of the rail vehicle or a camera system of the rail vehicle;
c) patrolling the previously determined section of track with a drone equipped with a camera system and recording the signal light (8) emitted by the signal light point in the process; and
d) evaluating the recorded course of the signal light (8) in respect of predeterminable criteria for the alignment and/or visibility of the signal light point.

2. Method according to claim 1,
**characterised in that**
the determined section of track is used to determine a set of flight control data, e.g. GPS data progress, which is used to control the flight of the drone.

3. Method according to claim 1 or 2,
**characterised in that**
the drone patrols the previously determined track section in a self-controlling fashion, for instance on the basis of identifying a track, approximately in the position of the driver of the rail vehicle.

4. Method according to claim 3,
**characterised in that**
the drone accurately aligns its position periodically with the flight control data.

5. Method according to one of the preceding claims,
**characterised in that**
the evaluation of the recorded course of the signal light (8) in respect of predeterminable criteria for the alignment and/or visibility of signal light points is performed on the drone and an intolerable deviation from the predeterminable criteria is reported back.

6. Method according to claim 5,
**characterised in that**
the signal light point is realigned in respect of the alignment and/or the visibility in response to the intolerable deviation reported back.

7. Method according to one of claims 1 to 6,
**characterised in that**
the light signal (S) to be monitored is automatically identified by the drone using an item of signal designation information associated with the light signal (S), for instance a signal designation sign and/or using a signal aspect indicated by the light signal (S).

## Revendications

1. Procédé destiné à la surveillance de l'orientation et/ou de la visibilité d'un point de feux de signalisation d'un signal lumineux (S) présent et/ou prévu pour une mise en service dans le transport ferroviaire, comprenant les étapes de procédé suivantes :
a) détermination du point de feux de signalisation prévu pour la surveillance ;
b) en fonction du point de feux de signalisation (S) déterminé la détermination d'une section de rail praticable par un véhicule ferroviaire sur laquelle le signal lumineux (8) émis par le point de feux de signalisation doit être porté à la connaissance d'un conducteur du véhicule ferroviaire ou d'un système de caméra du véhicule ferroviaire ;
c) survol de la section de rail déterminée au préalable avec un drone équipé d'un système de caméra et ainsi l'enregistrement du feu de signalisation (8) émis par le point de feux de signalisation ; et
d) évaluation de l'évolution enregistrée du signal lumineux (8) par rapport à des critères qui peuvent être prédéfinis pour l'orientation et/ou la visibilité du point de feux de signalisation.

2. Procédé selon la revendication 1,
**caractérisé en ce que**
à l'aide de la section de rail déterminée un jeu de données de commande de vol, par exemple un historique de données GPS, est déterminé, qui est utilisé pour la commande du vol du drone.

3. Procédé selon la revendication 1 ou 2,
**caractérisé en ce que**
le drone survole de manière autonome, par exemple à l'aide d'une reconnaissance du rail, à peu près dans la position du conducteur du véhicule ferroviaire, la section de rail déterminée au préalable.

4. Procédé selon la revendication 3,
**caractérisé en ce que**
le drone ajuste l'exactitude de sa position périodiquement avec les données de commande de vol.

5. Procédé selon l'une quelconque des revendications précédentes,
**caractérisé en ce que**
l'évaluation de l'historique enregistré du signal lumineux (8) est effectuée sur le drone par rapport à des critères qui peuvent être prédéfinis pour l'orientation et/ou la visibilité de points de feux de signalisation et un écart intolérable par rapport aux critères qui peuvent être prédéfinis est renvoyé.

6. Procédé selon la revendication 5,
**caractérisé en ce que**
le point de feux de signalisation est réorienté en réponse à l'écart intolérable renvoyé en ce qui concerne l'orientation et/ou la visibilité.

7. Procédé selon l'une quelconque des revendications 1 à 6,
**caractérisé en ce que**
le signal lumineux (S) à surveiller est reconnu de manière autonome par le drone à l'aide d'une information de désignation de signal associée au signal lumineux (S), par exemple un panneau de signalisation de signal, et/ou à l'aide d'un concept de signal affiché par le signal lumineux (S).
